# FASCICULE DE BREVET EUROPEEN

(11) **EP 1 633 646 B1**
(45) Date de publication et mention de la délivrance du brevet: **12.12.2007**
(21) Numéro de dépôt: 04767273.8
(22) Date de dépôt: 07.06.2004
(51) Int. Cl.: B65D 47/08

(54) **BOUCHON A COUVERCLE DEVERROUILLABLE ET A RAPPEL ELASTIQUE**
VERSCHLUSS MIT EINEM ENTRIEGELBAREN, ELASTISCH RÜCKFEDERNDEN DECKEL
CLOSURE HAVING AN UNLOCKABLE LID WITH ELASTIC RETURN

(30) Priorité: 06.06.2003 FR 0306867
(43) Date de publication de la demande: 15.03.2006
(73) Titulaire: The Zebra Company, 69760 Limonest (FR)
(72) Inventeur: BARRE, Bertrand, 01130 Lapeyrouse (FR); GIBERT, Xavier, 69680 Chassieu (FR); LEPAGE, Francis, 69380 Dommartin (FR)
(74) Mandataire: Guerre, Dominique
(86) Numéro de dépôt international: PCT/FR2004/001407
(87) Numéro de publication internationale: WO 2004/110889

(56) Documents cités:
- EP-A- 0 379 775
- GB-A- 969 193
- US-A- 4 513 888
- US-A- 4 782 985
- US-A- 5 551 607
- US-A- 5 573 127
- US-A- 5 762 216

## Description

La présente invention est relative au bouchage d'un récipient, en particulier à usage unique ou jetable, dont le volume interne peut contenir un contenu (ou une charge) susceptible de s'écouler, donc liquide, fluide, ou pâteux.

Plus particulièrement, la présente invention concerne un bouchon destiné à être monté sur un récipient tel que précédemment défini, en particulier de manière étanche vis-à-vis du contenu dudit récipient.

L'invention concerne encore un récipient comprenant ou intégrant un tel bouchon, vide ou plein, c'est-à-dire rempli avec un contenu tel que défini précédemment.

Conformément au document US-A-5,762,216 (cf Figures 13A, 13B, 14A, 14B), on a décrit un bouchon comprenant :
- une embase comportant des moyens de montage (par vissage) sur un récipient, en particulier son col, étanche vis-à-vis du contenu dudit récipient, et un conduit d'évacuation agencé pour communiquer avec le volume interne du récipient, en particulier pour évacuer son contenu, comportant un orifice de sortie du contenu précité,
- un couvercle comprenant des moyens d'obturation, sous la forme d'un téton, agencés pour fermer l'orifice de sortie de l'embase, de manière étanche vis-à-vis du contenu du récipient,
- des moyens d'articulation du couvercle par rapport à l'embase, entre une position ouverte dans laquelle l'orifice de sortie de l'embase est dégagé, et une position rabattue dans laquelle ledit orifice de sortie est fermé ; ces moyens d'articulation comprennent une charnière à rappel élastique comportant une pièce en matériau visco-élastique, du type élastomère, rapportée et montée entre l'embase et le couvercle, et qui par conséquent joint ces derniers ; cette pièce visco-élastique est contrainte dans la position rabattue du couvercle sur l'embase, et sollicite en rappel le couvercle vers la position ouverte,
- des moyens de maintien pour verrouiller le couvercle sur l'embase, dans sa position rabattue, consistant pour partie en un emmanchement ajusté avec frottement entre l'embase et le couvercle ; une encoche est ménagée sur l'embase et permet d'exercer directement, et manuellement, une force prédéterminée, entre ledit couvercle et l'embase, pour désengager ces derniers l'un par rapport à l'autre, et libérer la sollicitation de la charnière vers la position de rappel du couvercle.

Selon US-A-5,762,216, il est très difficile d'aboutir à la position ouverte du bouchon d'une seule main. Pour ouvrir le couvercle, sous l'effet du rappel de la charnière, il faut en effet tenir le récipient avec le bouchon d'une main, et engager un doigt de l'autre main, dans l'encoche prévue à cet effet sur le couvercle, pour exercer l'effort requis pour vaincre le frottement entre l'embase et le couvercle.

Conformément au document EP-A-0 379 775, on a décrit un bouchon destiné à être monté sur un récipient, se distinguant du précédent par le fait que :
- les moyens d'obturation sur le couvercle consistent en un élément tubulaire coopérant avec l'intérieur de l'orifice de sortie de l'embase,
- les moyens d'articulation entre l'embase et le couvercle ne comportent aucun moyen de rappel élastique vers la position ouverte du couvercle,
- les moyens de maintien, c'est-à-dire pour verrouiller le couvercle en position rabattue sur l'embase, consistent en deux moyens complémentaires de clipsage disposés respectivement sur l'élément tubulaire précité d'obturation de l'orifice de sortie et à l'intérieur de ce dernier, étant entendu qu'il n'existe aucune sollicitation en rappel vers la position ouverte, ou très peu, de la charnière en position rabattue et maintenue (ou verrouillée), vers la position ouverte,
- des moyens d'écartement du couvercle par rapport à l'embase, le couvercle demeurant néanmoins dans sa position rabattue et verrouillée par les moyens de maintien ; ces moyens sont disposés entre l'embase et le couvercle, et sont agencés, par exemple avec une rampe, pour être actionnés manuellement et exercer une poussée limitée sur le couvercle par rapport à l'embase, juste suffisante pour créer un interstice entre l'embase et le couvercle, et permettre la préhension de ce dernier par sa bordure.

Selon EP-A-0 379 775, il n'est pas possible d'aboutir à la position ouverte du bouchon d'une seule main. Pour ouvrir le couvercle, il faut en effet tenir le récipient avec le bouchon d'une main, et avec un doigt de cette dernière générer l'interstice entre le couvercle et l'embase, en actionnant les moyens d'écartement définis précédemment. Puis, avec l'autre main, il faut saisir la bordure inférieure du couvercle, puis relever manuellement ce dernier, pour aboutir par pivotement du couvercle articulé à la position complètement ouverte de l'embouchure de sortie.

La présente invention a pour objet un bouchon du type précédemment décrit, améliorant substantiellement son ergonomie d'ouverture, en ce qu'il permet avec une seule main, et la préhension du récipient et l'ouverture complète du bouchon, par exemple pour accéder directement avec la bouche de l'utilisateur à l'orifice ou embouchure de sortie de l'embase.

Selon la présente invention, on prend en compte la force prédéterminée de déverrouillage, qu'il faut exercer entre le couvercle et l'embase, pour désengager le couvercle par rapport à l'embase, et libérer la sollicitation de la charnière vers la position de rappel du couvercle.

Et selon l'invention, le bouchon comprend en outre des moyens de déverrouillage positifs entre l'embase et le couvercle, agencés pour être actionnés manuellement en exerçant une force antagoniste entre l'embase et le couvercle, au moins égale à la force de déverrouillage des moyens de maintien du couvercle dans sa position rabattue.

Grâce à l'invention, il devient possible de se saisir du récipient avec son bouchon d'une seule main, et avec un doigt de cette dernière, par exemple le pouce, d'actionner les moyens de déverrouillage positifs, pour aboutir automatiquement à la position complètement ouverte, et libre de toute entrave à son accès avec la bouche par exemple, de l'orifice de sortie de l'embase.

La présente invention présente encore, à titre d'exemple, les caractéristiques techniques suivantes.

La charnière comporte au moins deux brins d'articulation situés de part et d'autre du voile ou de la pièce en matériau visco-élastique, par exemple élastomère, et qui sont venus de moulage avec le couvercle et l'embase.

Préférentiellement, chaque brin d'articulation comprend une partie médiane et deux zones d'articulation de part et d'autre de la partie médiane.

Ce mode d'exécution particulier, mais non exclusif, de la présente invention apporte en particulier les avantages suivants :
- grâce aux brins latéraux, le mouvement en rotation ou basculement du couvercle par rapport à l'embase, se trouve guidé dans un plan passant par l'axe du conduit d'évacuation ou de l'orifice de sortie de l'embase ; en particulier, les moyens d'obturation se trouvent amenés de manière coaxiale par rapport à l'axe précité, dans la position rabattue du couvercle ;
- grâce aux deux zones d'articulation, chaque brin d'articulation détermine, de part et d'autre du voile ou de la pièce en matériau visco-élastique, une charnière d'articulation multiple, permettant d'ajuster axialement les moyens d'obturation dans l'orifice de sortie, vers la position rabattue de ce dernier ;
- en limitant la matière plastique, venue de moulage, constitutive des brins d'articulation, on limite le fluage résultant des passages répétés des moyens d'articulation ou de la charnière, de la position ouverte à la position rabattue, et inversement ; par ailleurs, l'ajustement de cette matière permet de régler ou contrôler la position finale et angulaire du couvercle, en ouverture, ainsi que la vitesse de passage de la position rabattue à la position complètement ouverte, sous l'effet du rappel élastique de la charnière ;
- quoique le bouchon précédemment défini soit produit par injection d'une matière thermo-plastique, les moyens d'obturation disposés sur le couvercle viennent obturer ou fermer avec une grande précision, et donc de manière étanche, l'orifice de sortie de l'embase, dans la position rabattue du couvercle ; l'étanchéité ainsi obtenue peut permettre de contenir dans le récipient une boisson gazeuse par exemple, en obtenant une étanchéité également par rapport à la phase gazeuse de ladite boisson.

L'adhésion éventuelle des deux brins d'articulation respectivement sur les deux faces latérales du voile visco-élastique permet de structurer la charnière et de lui conférer en particulier une résistance à la torsion et à la traction, et ce avec très peu de matière thermo-plastique.

Les moyens de déverrouillage positifs comprennent :
- au moins une rampe appartenant au couvercle ou à l'embase ;
- un volet déformable élastiquement, actionnable manuellement, appartenant à l'embase ou au couvercle, comportant une extrémité libre destinée à glisser sur la rampe pour provoquer une force antagoniste et au moins égale à la force requise pour le déverrouillage des moyens de maintien du couvercle dans sa position rabattue ;
- la rampe étant agencée en relation avec l'extrémité libre du volet, qui vient à son contact, pour pouvoir dépasser la position relative dans laquelle le couvercle est dans sa position rabattue, mais désengagé par rapport à l'embase.

L'embase comprend une entrée d'air, distincte du conduit d'évacuation, adaptée pour faire pénétrer de l'air dans le récipient en réponse à l'évacuation de son contenu par l'orifice de sortie.

Par exemple, cette entrée d'air comprend au moins une rainure externe ménagée sur l'embase, qui s'étend à l'intersection de cette dernière, avec un plan sensiblement radial, en s'étendant, d'un côté au moins à partir du pied du conduit d'évacuation, et de l'autre côté sur le conduit jusqu'au niveau de l'orifice de sortie.

La pièce visco-élastique joignant le couvercle et l'embase consiste en un voile s'étendant entre deux extrémités, liées directement, par exemple par adhésion, respectivement à l'embase et au couvercle. Ce voile est par exemple obtenu par moulage ou injection bi-matière, respectivement d'un matériau thermo-plastique permettant d'obtenir de façon monobloc au moins l'embase et le couvercle, et éventuellement les brins d'articulation, et d'un matériau élastomère permettant d'obtenir le voile.

D'autres caractéristiques et avantages de la présente invention apparaîtront au cours de la description suivante de plusieurs formes de réalisation, données à titre d'exemple non limitatif, en regard des dessins joints, sur lesquels :
- la figure 1 est une vue en perspective d'un premier mode d'exécution du bouchon selon la présente invention, le couvercle étant en position ouverte.
- la figure 2 est une vue en coupe transversale du bouchon de la figure 1, monté sur un récipient en position ouverte.
- la figure 3 est une vue en coupe transversale du bouchon de la figure 1, le couvercle étant dans sa position intermédiaire entre la position ouverte et la position rabattue.
- la figure 4 est une vue en coupe transversale du bouchon de la figure 1, le couvercle étant en position totalement rabattue sur l'embase.
- la figure 5 est une vue de côté, selon la flèche F5 montrée à la figure 1, d'un détail des moyens d'articulation ou charnière du bouchon selon figure 1.
- la figure 6 est vue de dessous, selon la flèche F6 montrée à la figure 2, du même détail que celui montré à la figure 5.
- à l'instar des figures 1 à 4, les figures 7 à 10 représentent un deuxième mode d'exécution du bouchon selon l'invention, respectivement en position ouverte, en perspective et en coupe transversale, en position intermédiaire, et en position rabattue.

Le bouchon 1 conforme à la présente invention, représenté aux figures 1 à 4, comprend, de manière connue en soi, une embase 2, un couvercle 3 monté articulé sur l'embase 2, ainsi qu'une charnière à rappel élastique 4 qui permet le pivotement autour d'un axe fictif du couvercle 3 sur l'embase 2, déterminé par les moyens d'articulation décrits ci-après.

L'embase 2 est par exemple cylindrique et est destinée à être montée par exemple par vissage, ou encore par tout autre moyen de montage, amovible ou inamovible, sur un col 6a d'un récipient 6 tel que montré partiellement à la figure 2. Aux figures, l'embase 2 est rapportée sur le col 6a du récipient 6 par des éléments de clipsage 7, ou bien encore par un filetage intérieur qui coopère avec le col. Les moyens de montage retenus permettent d'assurer une étanchéité entre le bouchon 1 et le récipient 6, vis-à-vis de son contenu.

Par ailleurs, l'embase 2 possède un conduit d'évacuation 8 qui communique avec le volume interne du récipient 6 pour évacuer le contenu de ce récipient lorsque le couvercle 3 est ouvert. Le conduit 8 s'étend entre un pied 9 solidaire de l'embase 2 et un orifice de sortie 10 opposé.

L'embase 2 est formée d'un rebord annulaire 12 qui s'étend sensiblement transversalement à l'axe longitudinal X-X du récipient 6, et d'une jupe 13 qui s'étend en direction du récipient 6, parallèlement au col de ce récipient. Le pied 9 du conduit d'évacuation 8 est ainsi venu de matière avec le rebord annulaire 12 de l'embase. La forme de l'embase 2 est par ailleurs adaptée, par exemple, à un accès direct par la bouche de l'utilisateur à l'orifice de sortie 10.

Le couvercle 3 est monté articulé sur l'embase 2 et plus précisément sur le rebord annulaire 12 de cette embase, entre une position totalement ouverte telle que représentée aux figures 1 et 2, dans laquelle l'orifice de sortie 10 du conduit 8 est entièrement dégagé, et une position rabattue dans laquelle cet orifice de sortie 10 du conduit 8 est fermé. Le couvercle 3 est de forme concave dont la concavité est tournée en direction du rebord annulaire 12 de l'embase 2, et possède une face intérieure 15. Des moyens d'obturation 16 font saillie à partir de la face intérieure 15 pour fermer l'orifice de sortie 10 du conduit 8 lorsque le couvercle 3 est en position rabattue sur l'embase 2.

La charnière à rappel élastique 4 est formée d'un voile mince 50 en matériau élastomère, qui s'étend entre le bord du couvercle 3 et la jupe 13 de l'embase 2, à un niveau proche de celui défini par le rebord annulaire 12. Cette charnière 4 est contrainte lorsque le couvercle 3 est en position rabattue sur l'embase 2, et sollicite en rappel ce couvercle vers sa position ouverte, et en particulier totalement ouverte.

Afin de maintenir le couvercle 3 en position rabattue sur l'embase 2, le bouchon comprend des moyens de maintien, qui sont soit des moyens de serrage à force par emboîtement ou emmanchement dur, soit des moyens de clipsage comme cela est décrit ci-après.

Selon la présente invention, le bouchon 1 possède en outre des moyens de déverrouillage positifs 22 pour déverrouiller le couvercle 3 hors de l'embase 2, ces moyens 22 étant actionnés manuellement par l'utilisateur pour provoquer une force antagoniste, apte à désengager lesdits moyens de maintien.

L'ensemble des parties constitutives de l'embase 2 sont venues de matière ensemble et sont réalisées dans une matière plastique telle que du polypropylène ou bien encore du polyéthylène.

De même, selon une caractéristique de la présente invention, le couvercle 3 est monobloc et est réalisé dans la même matière plastique que celle de l'embase 2, de sorte que le couvercle 3 est également réalisé en polypropylène ou bien encore en polyéthylène. Seul le voile 50 de la charnière 4 est réalisé dans une matière plastique élastomérique, de manière à obtenir l'effet de rappel élastique en position ouverte du couvercle 3. Ainsi, grâce à la présente invention, la fermeture du couvercle 3 sur l'embase 2 est obtenue de façon sûre, tandis que l'ouverture du capuchon 3 est obtenue grâce aux moyens de déverrouillage 22 positif qui engendrent une force antagoniste dirigée à l'opposé du récipient 6, pour permettre le désengagement des moyens de maintien, et de ce fait le rappel automatique en position ouverte du couvercle 3 au moyen de la charnière à rappel élastique 4.

Selon la présente invention, cette force antagoniste, exercée entre l'embase 2 et le couvercle 3, est au moins égale à la force requise pour le déverrouillage des moyens de maintien (18, 20) du couvercle dans sa position rabattue sur l'embase, et donc pour le désengagement du couvercle par rapport à l'embase, puis la libération de la sollicitation de la charnière vers la position de rappel.

Comme le montrent plus particulièrement les figures 2 à 4, les moyens de déverrouillage 22 sont constitués par un volet déformable élastiquement 23 et par au moins une rampe 24 venue de matière avec le couvercle 3.

Le volet déformable 23 possède une première extrémité 26 qui est solidaire de la jupe 13 de l'embase 2, en étant venue de matière avec celle-ci, ainsi qu'une deuxième extrémité 27 qui est libre et qui est destinée à glisser sur la rampe 24 pour générer la force antagoniste requise pour le déverrouillage des moyens de maintien 18, 20.

La déformation du volet 23 consiste en un basculement centripète de ce dernier, autour de l'extrémité fixe 26, pour mouvoir l'extrémité libre 27 vers le centre du bouchon, à l'encontre d'un rappel élastique dudit volet vers sa position d'origine, intégrée dans le pourtour de la jupe 13.

La rampe 24 est orientée vers l'extérieur du bouchon 1 et à l'opposé de l'embase 2, de manière à définir une surface divergente vers le haut et vers l'extérieur, dans la position rabattue du couvercle 3 (cf figure 4). De préférence, le couvercle 3 possède trois rampes 24 qui sont chacune définies aux extrémités de trois flasques 28, qui font chacune saillie à partir de la face intérieure 15 du couvercle 3 en étant espacés les uns des autres. La distance entre le premier et le troisième de ces flasques est sensiblement égale à la largeur du volet déformable 23, de sorte que l'extrémité libre 27 de ce volet appuie simultanément sur l'ensemble des rampes 24 portées par ces flasques.

De préférence, le volet déformable 23 et les rampes 24 sont situés diamétralement à l'opposé de la charnière à rappel élastique 4.

Le volet déformable 23 s'étend dans la continuité du volume défini par la jupe 13. Ainsi, le volet 23 est implanté au niveau d'un rétrécissement de cette jupe 13, et est écarté des parois de cette jupe afin de pouvoir être déformé transversalement à l'axe X-X du bouchon. Le volet 23 est lié aux parois de la jupe 13 uniquement au niveau de sa première extrémité 26, qui constitue en quelque sorte un axe de basculement pour ce volet.

Pour faciliter le glissement de l'extrémité libre 27 sur les rampes 24, cette extrémité libre 27 est de préférence biseautée de manière à définir une surface de contact entre cette extrémité et les rampes 24.

En variante, la rampe 24 peut être portée par le volet 23, tandis que le couvercle 3 porte une partie droite située en regard pour glisser sur cette rampe.

Chacune des rampes 24 est agencée en relation avec l'extrémité libre 27 du volet 23, non seulement pour transformer la poussée manuelle sur ledit volet en force antagoniste, comme défini précédemment, mais également pour dépasser, toujours sous l'effet de la poussée manuelle, la position relative des rampes 24 en contact glissant avec l'extrémité libre 27 du volet 23, dans laquelle le couvercle 3 est dans sa position rabattue, mais est désengagé par rapport à l'embase 2, c'est-à-dire après déverrouillage des moyens de maintien (18, 20).

De préférence, les moyens de maintien comprennent des moyens de clipsage 18 portés par le couvercle 3, et des moyens de clipsage complémentaire 20 portés par l'embase 2, pour coopérer mutuellement.

Les moyens de clipsage 18 peuvent être implantés en n'importe quel lieu du bouchon, par exemple sur le volet 23, l'embase 2 ou sur le couvercle 3, mais sont de préférence dans le cas présent portés par les moyens d'obturation 16 destinés à fermer le conduit 8. De même, les moyens de clipsage complémentaires 20 sont portés par la face intérieure 11 du conduit 8, au niveau de l'orifice de sortie 10.

Les moyens d'obturation 16 du conduit 8 consistent en un élément tubulaire 32 qui est venu de matière avec la paroi intérieure 15 du couvercle 3. Cet élément tubulaire 32 s'étend sur une hauteur faible par rapport aux dimensions générales du couvercle 3 et possède un diamètre extérieur sensiblement égal au diamètre intérieur du conduit 8.

Les moyens de clipsage 18 prennent la forme d'une collerette annulaire périphérique 34 qui s'étend à l'extérieur de l'élément tubulaire 32, au niveau de son extrémité libre, tandis que les moyens de clipsage complémentaires 20 sont constitués d'un bourrelet annulaire 36 qui s'étend sur la paroi intérieure 11 du conduit 8, au niveau de l'orifice de sortie 10.

La collerette annulaire 34 et le bourrelet annulaire 36 portent chacun un biseau de manière à faciliter leur clipsage mutuel lorsque le couvercle 3 est rabattu sur l'embase 2. Leur implantation respective est également adaptée pour que le clipsage du bourrelet dans la collerette soit obtenu lorsque l'extrémité libre 27 du volet 23 vient au contact sur les rampes 24 du couvercle 3. A cet effet, ces rampes 24 sont prolongées par un rebord 38 qui s'étend sensiblement transversalement à l'axe X-X pour venir en butée contre l'extrémité libre 27 du volet déformable 23.

Ainsi, non seulement ces moyens de clipsage constitués par le bourrelet 36 et la collerette 34 permettent de maintenir le couvercle en position verrouillée, mais également permettent de rendre étanche l'obturation du conduit 8, par rapport au contenu du récipient 6. Cette étanchéité est renforcée en adaptant la rigidité des parois de l'élément tubulaire 32 par rapport aux parois du conduit 8. De préférence, la rigidité de l'élément tubulaire 32 est inférieure à celle du conduit 8. Cette différence de rigidité est obtenue grâce à différentes épaisseurs de ces parois, dans la mesure où elles sont constituées par le même matériau, ou bien encore grâce à des nervures. Lorsque le bouchon est fermé, du gaz contenu dans le récipient engendre une certaine pression qui agit sur les parois de l'élément tubulaire 32 pour les plaquer encore plus contre celles du conduit 8, ce qui augmente encore l'étanchéité de l'obturation de l'orifice 10.

En variante, les moyens de maintien (18, 20) peuvent être des moyens de serrage par emboîtement simple de l'élément tubulaire 32 dans le conduit 8, cet élément étant d'un diamètre extérieur légèrement supérieur au diamètre intérieur du conduit 8. En outre, l'élément tubulaire peut être de forme tronconique.

Comme le montre plus particulièrement la figure 1, la charnière 4 possède de part et d'autre du voile 50 en matériau élastomère, deux brins 41 et 42 qui sont contigus et adhèrent respectivement aux deux faces latérales du voile, et qui s'étendent entre le couvercle 3 et l'embase 2. Ces brins sont venus de matière avec le couvercle 3 et l'embase 2.

Les deux brins 41 et 42 sont donc réalisés en polypropylène ou en polyéthylène et sont d'une section bien inférieure à celle du voile 50 de la charnière 4, dans un rapport de l'ordre de un dixième. Ceci évite le fluage de la matière et permet à la charnière 4 de garder son effet de rappel élastique, même lorsque le couvercle 3 est placé en position rabattue sur l'embase 2 pendant une longue période. Les brins sont également de faible épaisseur.

Préférentiellement, le bouchon est obtenu par moulage ou injection bi-matière, respectivement d'un matériau thermoplastique permettant d'obtenir de façon monobloc au moins l'embase 2, le couvercle 3 et les brins 41 et 42, et d'un matériau élastomère permettant d'obtenir le voile 50.

Cette charnière 4 est apte à entraîner le pivotement du couvercle 3 vers sa position ouverte, sur une course angulaire égale au moins à 150° par rapport à la position rabattue.

Par ailleurs, le bouchon 1 possède des moyens de guidage 45 pour accompagner le pivotement du couvercle 3 depuis sa position ouverte vers sa position rabattue. Ces moyens de guidage consistent en deux taquets 46 et 47 qui délimitent deux berceaux sur l'embase 2, et en deux bossages 48 et 49 sur le couvercle 3, de forme complémentaire aux berceaux.

Les deux taquets 46 et 47 sont venus de matière avec le rebord annulaire 12 de l'embase 2, de part et d'autre des deux brins 41 et 42. Ils définissent un axe fictif de rotation pour réceptionner sur l'embase 2 les deux bossages 48 et 49 du couvercle 3, lors de la fin de course du couvercle 3 vers sa position rabattue.

Les deux bossages 48 et 49 sont venus de matière avec le bord du couvercle 3, en correspondance avec lesdits deux berceaux 46 et 47.

Ainsi, le guidage en rotation du couvercle est encore amélioré, ce qui permet de compenser l'éventuelle torsion du voile 50 de la charnière 4.

Un bouchon 1 tel que précédemment décrit est obtenu, dans la position complètement ouverte montrée à la figure 2, directement par bi-injection, d'une part de la matière plastique, par exemple thermoplastique, constitutive de manière monobloc de l'embase 2, du couvercle 3 et des bras d'articulation 41 et 42, et d'autre part de la matière élastomère constitutive du voile 50. Ainsi, le voile 50 prend la forme d'une languette, dont l'extrémité 50a solidaire du couvercle 3 se loge et se fixe en adhésion à plat dans une dépression 51 correspondante ménagée à partir de la surface extérieure dudit couvercle, et dont l'autre extrémité 50b solidaire de l'embase 2 présente un chant ou bord droit en contact permanent et adhésif avec la jupe 13 de ladite embase. Comme le montre la figure 1 en particulier, les deux extrémités 50a et 50b du voile 50 en forme de languette présentent chacune un bord droit au contact d'une bordure droite correspondante ménagée dans la jupe 13 de l'embase 2, ou au fond de la dépression 51 sur le couvercle 3.

Dans la position complètement ouverte du couvercle, cf figure 2, c'est-à-dire à 180°, autour d'un axe déterminé par la charnière, permettant d'accéder librement par la bouche à l'orifice de sortie 10, le voile 50 ne présente aucune tension.

Dans la position rabattue du couvercle, cf figure 4, la face extérieure du voile 50 se trouve en extension, et la face intérieure en compression autour du même axe.

Comme le montre la figure 2, une entrée d'air est ménagée dans l'embase 2. Cette entrée d'air est constituée d'au moins un orifice traversant 60. De préférence, deux orifices 60 sont ménagés de manière traversante dans le rebord annulaire 12 de cette embase 2. L'air peut ainsi pénétrer dans le récipient lorsque le liquide contenu à l'intérieur est évacué par l'orifice de sortie 10.

Afin de rendre étanche cette entrée d'air, le couvercle 3 possède des moyens de fermeture 61 qui sont distincts des moyens d'obturation 16, et qui permettent de fermer les orifices traversants 60 lorsque le couvercle est en position rabattue.

Les moyens de fermeture 61 prennent la forme d'un doigt cylindrique venu de matière avec la face intérieure 15 du couvercle 3, et qui possède une extrémité libre 62.

De préférence, les orifices traversants 60 sont logés dans un relief en creux 65 ménagé dans le rebord annulaire 12 de l'embase 2. Ce relief 65 est de forme cylindrique dont la profondeur est faible par rapport aux dimensions de l'embase 2. Il possède des parois cylindriques 66 et un fond 67. Les orifices 60 sont ménagés dans les parois 66 transversalement à l'axe X-X du bouchon, et sont situés de préférence sur la partie de ces parois qui est en regard d'une rainure 70 décrite ci-après. De l'air peut ainsi pénétrer dans le récipient 6 sans passer par la bouche de l'utilisateur.

Afin d'obturer ces orifices par rapport à l'extérieur, l'extrémité libre 62 du doigt 61 coopère par emboîtement (figure 4), et de manière étanche par rapport au contenu du récipient, avec les parois cylindriques 66 du relief en creux 65. Ainsi, lorsque le couvercle est en position rabattue, le contenu du récipient 6 n'est pas souillé par des impuretés entrant par les orifices traversants 60. En outre, la fermeture étanche des orifices 60 permet également de maintenir une certaine pression de gaz dans le récipient, ce qui est particulièrement avantageux avant la première utilisation du contenu du récipient, notamment dans le cas d'une boisson gazeuse.

Encore de préférence, le relief en creux 65 est situé au voisinage du pied 9 du conduit 8, et une rainure 70 est ménagée sur la paroi extérieure du conduit 8.

La rainure 70 s'étend sur toute la hauteur du conduit 8, de sorte qu'elle débouche dans le relief en creux 65 au niveau d'une extrémité inférieure 71, et qu'elle débouche au voisinage de l'orifice de sortie 10 au niveau d'une extrémité supérieure 72. Le liquide s'échappant par inadvertance est automatiquement orienté en direction de cette rainure puisque les orifices traversants 60 sont situés en regard.

Cette rainure 70 permet non seulement de guider vers la bouche de l'utilisateur les éventuelles gouttes de liquide qui pourraient s'échapper accidentellement par les orifices traversants 60, mais aussi de faire pénétrer de l'air dans le récipient 6 par l'intermédiaire de la bouche de l'utilisateur, en passant par l'extrémité supérieure 72 de la rainure 70.

Par référence aux figures 7 à 10, le deuxième mode d'exécution de l'invention diffère du premier mode, par les caractéristiques techniques suivantes :
- l'embase 2 comporte deux ailes externes 81 et 82 sensiblement parallèles, d'extension oblique, ménageant entre elles un volume protégé au sein duquel le volet 23 est susceptible de basculer autour de son extrémité 26 solidaire de l'embase 2, et opposée à l'extrémité libre 27,
- les moyens de maintien pour verrouiller le couvercle 3 sur l'embase 2 comprennent des moyens d'emmanchement dur, et étanche par rapport au contenu du récipient, comportant une partie mâle 83 appartenant aux moyens d'obturation 16 et consistant en l'extrémité libre de l'élément tubulaire 32, et une partie femelle 84 correspondante, ajustée, disposée dans l'orifice de sortie 10 de l'embase 2, et consistant en une jupe souple,
- pour l'entrée d'air, au moins une rainure externe 70 est ménagée sur l'embase 2, et s'étend généralement à l'intersection de cette dernière avec un plan sensiblement radial ; plus précisément cette rainure 70 s'étend, d'un côté au moins à partir du pied 9 du conduit 8, par exemple à partir de l'intersection entre la jupe 13 et le reste de l'embase 3, et de l'autre côté sur le conduit 8, jusqu'au niveau de l'orifice de sortie 10,
- les deux extrémités 50a et 50b du voile 5 présentent chacune un bord droit, jointif avec deux méplats correspondants, respectivement ménagés dans l'embase 2 et le couvercle 3.

Le troisième mode d'exécution de l'invention représenté à la figure 11 diffère du deuxième mode d'exécution par le fait que au moins deux jeux, en l'occurrence trois jeux, chacun constitué par plusieurs rainures externes 70 telles que décrites précédemment, sont décalés angulairement l'un par rapport à l'autre, autour de l'axe du conduit 8 d'évacuation.

Par ailleurs, des moyens d'inviolabilité du bouchon, c'est-à-dire avant sa mise en service, sont par ailleurs prévus entre l'embase 2 et le couvercle 3 ; ils ne sont pas représentés puisque n'entrant pas dans le champ de la présente invention.

## Revendications

1. Bouchon destiné à être monté sur un récipient, dont le volume interne peut contenir un contenu susceptible de s'écouler, par exemple liquide, ledit bouchon comprenant :
- une embase (2) comportant des moyens de montage (7) sur le récipient (6), en particulier son col (6a), étanche vis-à-vis du contenu dudit récipient, et un conduit d'évacuation (8) agencé pour communiquer avec le volume interne dudit récipient pour évacuer son contenu, comportant un orifice de sortie (10) dudit contenu,
- un couvercle (3) comprenant des moyens d'obturation (16) agencés pour fermer l'orifice de sortie (10) de l'embase (2), de manière étanche vis-à-vis du contenu dudit récipient,
- des moyens d'articulation (4) du couvercle (2) par rapport à l'embase (2), entre une position ouverte dans laquelle l'orifice de sortie (10) de l'embase (2) est dégagé, et une position rabattue dans laquelle ledit orifice de sortie est fermé ; ces moyens d'articulation comprenant une charnière à rappel élastique (4) comportant une partie (50) en matériau visco-élastique, par exemple élastomère, qui joint le couvercle (3) et l'embase (2), qui est contrainte dans la position rabattue du couvercle (3) sur l'embase (2), et qui sollicite en rappel le couvercle vers la position ouverte,
- des moyens de maintien (18, 20 ; 83, 84) pour verrouiller le couvercle (3) sur l'embase (2), dans sa position rabattue, requérant une force prédéterminée de déverrouillage, exercée entre ledit couvercle (3) et l'embase (2), pour être désengagés l'un par rapport à l'autre,
**caractérisé en ce que** le bouchon (1) comprend en outre des moyens de déverrouillage (22) positifs entre l'embase (2) et le couvercle (3), comportant :
- au moins une rampe (24) appartenant au couvercle (3) ou à l'embase (2),
- un volet (23) déformable élastiquement, actionnable manuellement, appartenant à l'embase (2) ou au couvercle (3), comportant une extrémité libre destinée à glisser sur la rampe (24), pour exercer une force antagoniste entre l'embase (2) et le couvercle (3), au moins égale à la force de déverrouillage des moyens de maintien (18, 20 ; 83, 84) du couvercle dans sa position rabattue,
- la rampe (24) et la charnière avec rappel élastique (4) étant agencées en relation avec l'extrémité libre du volet (23), pour dépasser la position relative dans laquelle le couvercle (3) est dans sa position rabattue, mais désengagée par rapport à l'embase (2), et rappeler automatiquement le couvercle 3 vers sa position ouverte, grâce à la charnière avec rappel élastique (4).

2. Bouchon selon la revendication 1, **caractérisé en ce que** la charnière (4) comporte au moins deux brins d'articulation (41, 42) situés de part et d'autre du voile (50) en matériau visco-élastique, par exemple élastomère, et qui sont venus de moulage avec le couvercle (3) et l'embase (2).

3. Bouchon selon la revendication 2, **caractérisé en ce que** les brins d'articulation (41, 42) adhèrent respectivement sur les deux faces latérales du voile (50).

4. Bouchon selon la revendication 2, **caractérisé en ce que** chaque brin d'articulation (41, 42) comprend une partie médiane (41 a, 42a), et au moins deux zones d'articulation (41b, 42b ; 41c, 42c) de part et d'autre de ladite partie médiane.

5. Bouchon selon la revendication 1, **caractérisé en ce que** la rampe (24) appartient au couvercle (3), et le volet (23) à l'embase (2).

6. Bouchon selon la revendication 5, **caractérisé en ce que** le volet (23) est venu de matière avec l'embase (2), et la rampe (24) est venue de matière avec le couvercle (3), et est orientée, en position rabattue dudit couvercle, vers l'extérieur et à l'opposé de l'embase (2).

7. Bouchon selon la revendication 5, **caractérisé en ce que** l'embase (2) comporte deux ailes externes (81, 82) sensiblement parallèles et obliques, ménageant entre elles un volume protégé au sein duquel le volet (23) est susceptible de basculer autour d'une extrémité (26) solidaire de l'embase (2), et opposée à l'extrémité libre (27).

8. Bouchon selon la revendication 1, **caractérisé en ce que** les moyens de maintien pour verrouiller le couvercle (3) sur l'embase (2) comprennent des moyens de clipsage (18) portés par le couvercle (3) et des moyens de clipsage complémentaires (20) portés par l'embase (2).

9. Bouchon selon la revendication 1, **caractérisé en ce que** les moyens de maintien pour verrouiller le couvercle (3) sur l'embase (2) comprennent des moyens d'emmanchement dur, comportant une partie mâle (83) appartenant aux moyens d'obturation (16), et une partie femelle (84) correspondante, ajustée, dans l'orifice de sortie (10) de l'embase (2).

10. Bouchon selon la revendication 1, **caractérisé en ce que** le volet (23) et la rampe (24) sont situés diamétralement à l'opposé de la charnière à rappel élastique (4).

11. Bouchon selon la revendication 1, **caractérisé en ce que** le volet (23) est déformable élastiquement.

12. Bouchon selon la revendication 11, **caractérisé en ce que** le volet (23) est agencé pour être basculé autour d'une extrémité fixe (26), pour mouvoir l'extrémité libre dudit volet.

13. Bouchon selon la revendication 1, **caractérisé en ce que** le voile (50) en matériau visco-élastique s'étend entre deux extrémités liées directement, par adhésion, respectivement à l'embase (2) et au couvercle (3).

14. Bouchon selon la revendication 13, **caractérisé en ce que** l'extrémité du voile (50) liée au couvercle (3) est disposée à plat dans un logement (51) dudit couvercle et/ou de ladite embase (2), adapté à cet effet.

15. Bouchon selon la revendication 13, **caractérisé en ce que** l'extrémité de voile (5) liée à l'embase (2) adhère par un bord droit à ladite embase.

16. Bouchon selon la revendication 13, **caractérisé en ce que** les deux extrémités du voile (5) présentent chacune un bord droit, jointif avec deux méplats correspondants, respectivement ménagés dans l'embase (2) et le couvercle (3).

17. Bouchon selon la revendication 13, **caractérisé en ce qu'**il est obtenu par moulage ou injection bi-matière, respectivement d'un matériau thermoplastique permettant d'obtenir de façon monobloc au moins l'embase (2) et le couvercle (3).

18. Bouchon selon la revendication 1, **caractérisé en ce qu'**il comprend des moyens d'accompagnement du pivotement du couvercle (3) par rapport à l'embase (2), comprenant un berceau ménagé sur ladite embase pour réceptionner un bossage (48, 49) ménagé sur le couvercle (3), définissant un axe fictif de rotation, lors de la fin de course du couvercle (3) vers sa positon rabattue.

19. Récipient (6) comprenant ou intégrant un bouchon selon l'une quelconque des revendications 1 à 18, ledit bouchon étant par exemple disposé sur le col (6a) dudit récipient.

20. Récipient selon la revendication 19, dont le volume interne est rempli avec un contenu susceptible de s'écouler, par exemple un liquide.

## Claims

1. Stopper for application to a container, the internal volume of which may contain a flowable material, for example liquid, said stopper comprising:
- a base (2) comprising means (7) for assembly on the container (6), in particular its neck (6a), sealed with regard to the content of said container, and an emptying duct (8) arranged to communicate with the internal volume of said container and to empty its content, comprising an outlet (10) for said content;
- a lid (3) comprising closing means (16) arranged to close the outlet (10) of the base (2), sealably with regard to the content of said container,
- means (4) for articulating the lid (2) relative to the base (2), between an open position in which the outlet (10) of the base (2) is disengaged, and a closed position in which said outlet is closed; said articulation means comprising a hinge with elastic return (4) comprising a part (50) of a viscoelastic material, for example an elastomer, which joins the lid (3) and the base (2), which is kept in the closed position of the lid (3) on the base (2), and which returns the lid to the open position,
- locking means (18, 20; 83, 84) for locking the lid (3) on the base (2), in its closed position, requiring a predetermined unlocking force, exerted between said lid (3) and the base (2), to be disengaged from each other,
**characterized in that** the stopper (1) also comprises positive unlocking means (22) between the base (2) and the lid (3), comprising:
- at least one ramp (24) belonging to the lid (3) or to the base (2),
- an elastically deformable flap (23), operated manually, belonging to the base (2) or to the lid (3), comprising a free end intended to slide on the ramp (24), to exert an antagonistic force between the base (2) and the lid (3), at least equal to the unlocking force of the locking means (18, 20; 83, 84) of the lid in its closed position,
- the ramp (24) and the hinge with elastic return (4) being arranged in contact with the free end of the flap (23), to exceed the relative position in which the lid (3) is in its closed position, but disengaged relative to the base (2), and to automatically return the lid (3) to its open position, thanks to the hinge with elastic return (4).

2. Stopper according to claim 1, **characterized in that** the hinge (4) comprises at least two hinge strips (41, 42) located on either side of the leaf (50) in a viscoelastic material, for example an elastomer, and which are integrally formed with the lid (3) and the base (2).

3. Stopper according to claim 2, **characterized in that** each hinge strip (41, 42) adheres on the two lateral surfaces of the leaf (50), respectively.

4. Stopper according to claim 2, **characterized in that** each hinge strip (41, 42) comprises an intermediate part (41a, 42a), and at least two hinge portions (41b, 42b; 41 c, 42c) on either side of said intermediate part.

5. Stopper according to claim 1, **characterized in that** the ramp (24) belongs to the lid (3), and the flap (23) to the base (2).

6. Stopper according to claim 5, **characterized in that** flap (23) is integral with the base (2), and the ramp (24) is integral with the lid (3), and is oriented, in the closed position of said lid, towards the outside of and opposite the base (2).

7. Stopper according to claim 5, **characterized in that** the base (2) comprises two outer wings (81, 82) substantially parallel and oblique, forming a protected volume between them within which the flap (23) is able to tilt around one end (26) integral with the base (2), and opposite the free end (27).

8. Stopper according to claim 1, **characterized in that** the locking means for locking the lid (3) on the base (2) comprise clipping means (18) supported by the lid (3) and additional clipping means (20) supported by the base (2).

9. Stopper according to claim 1, **characterized in that** the locking means for locking the lid (3) on the base (2) comprise tight-fit means, comprising a male part (83) belonging to the closing means (16), and a corresponding female part (84), adjusted, in the outlet (10) of the base (2).

10. Stopper according to claim 1, **characterized in that** the flap (23) and the ramp (24) are located diametrically opposite the hinge with elastic return (4).

11. Stopper according to claim 1, **characterized in that** the flap (23) is elastically deformable.

12. Stopper according to claim 11, **characterized in that** the flap (23) is arranged to be tilted around a fixed end (26), to move the free end of said flap.

13. Stopper according to claim 1, **characterized in that** the leaf (50) of a viscoelastic material extends between two ends directly connected by gluing, to the base (2) and lid (3), respectively.

14. Stopper according to claim 13, **characterized in that** the end of the leaf (50) connected to the lid (3) is positioned flat in a housing (51) of said lid and/or said base (2), adapted for this purpose.

15. Stopper according to claim 13, **characterized in that** the end of the leaf (50) connected to the base (2) sticks to said base by a straight edge.

16. Stopper according to claim 13, **characterized in that** the two ends of the leaf (50) each have a straight edge, contiguous with two corresponding flat sections, arranged in the base (2) and the lid (3), respectively.

17. Stopper according to claim 13, **characterized in that** it is obtained by bi-material molding or injection, respectively of a thermoplastic material making it possible to obtain at least the base (2) and the lid (3) as a unitary construction.

18. Stopper according to claim 1, **characterized in that** it comprises means accompanying the pivoting of the lid (3) in relation to the base (2), comprising a cradle arranged on said base to receive a boss (48, 49) arranged on the lid (3), defining a fictional axis of rotation, at the end of the travel of the lid (3) toward its locked position.

19. Container (6) comprising or integrating a stopper according to any of claims 1 to 18, said stopper being arranged on the neck (6a) of said container, for instance.

20. Container according to claim 19, whereof the internal volume is filled with a flowable content, for example a liquid.

## Patentansprüche

1. Verschluss, der dazu bestimmt ist, auf einem Behälter angebracht zu werden, dessen Innenraum einen zum Beispiel flüssigen Inhalt enthalten kann, dei auslaufen könnte, wobei der Verschluss umfasst:
- einen Ansatz (2), der Mittel zur Montage (7) auf dem Behälter (6) umfasst, insbesondere seinem Hals (6a), die gegenüber dem Inhalt des Behälters dicht sind, und eine Ableitung (8), die derart konstruiert ist, um mit dem Innenraum des Behälters zu kommunizieren, um seinen Inhalt abzuleiten, eine Austrittsöffnung (10) für den Inhalt umfassend,
- einen Deckel (3), Verschlussmittel (16) umfassend, die derart kontruiert sind, um die Austrittsöffnung (10) des Ansatzes (2) gegenüber dem Inhalt des Behälters dicht zu verschließen.
- Mittel zum Anlenken (4) des Deckels (2) im Verhältnis zum Ansatz (2) zwischen einer geöffneten Stellung, in der die Austrittsöffnung (10) des Ansatzes (2) freigegeben ist, und einer heruntergeklappten Stellung, in der die Austrittsöffnung geschlossen ist, wobei diese Gelenkmittel ein Scharnier zur elastischen Rückholung (4) umfassen, das einen Abschnitt (50) aus einem viskoelastischen Werkstoff, zum Beispiel Elastomer, umfasst, das den Deckel (3) und den Ansatz (2) verbindet, das in der heruntergeklappten Stellung des Deckels (3) auf den Ansatz (2) gespannt ist und das den Deckel in Richtung der geöffneten Stellung rückholend beansprucht,
- Haltemittel (18, 20; 83, 84), um den Deckel (3) auf dem Ansatz (2) in seiner heruntergeklappten Stellung zu verriegeln, die eine vorbestimmte Entriegelungskraft erforderlich machen, die zwischen dem Deckel (3) und dem Ansatz (2) auszuüben ist, um sie im Verhältnis zueinander zu lösen,
**dadurch gekennzeichnet, dass** der Verschluss (1) weiterhin positive Entriegelungsmittel (22) zwischen dem Ansatz (2) und dem Deckel (3) umfasst, die aufweisen:
- mindestens eine zum Deckel (3) oder zum Ansatz (2) gehörende Rampe (24).
- eine zum Ansatz (2) oder zum Deckel (3) gehörende elastisch verformbare, manuell bedienbare Klappe (23), die ein freies Ende aufweist, das dazu bestimmt ist, über die Rampe (24) zu gleiten, um eine antagonistische Kraft zwischen dem Ansatz (2) und dem Deckel (3) auszuüben, die mindestens der Entriegelungskraft der Haltemittel (18, 20; 83, 84) des Deckels in seiner heruntergeklappten Stellung entspricht,
- wobei die Rampe (24) und das Scharnier mit elastischer Rückholung (4) derart im Verhältnis zu dem freien Ende der Klappe (23) konstruiert sind, um die relative Stellung, in der sich der Deckel (3) in seiner heruntergeklappten Stellung befindet, aber im Verhältnis zum Ansatz (2) gelöst, zu überschreiten und den Deckel (3) dank dem Scharnier mit elastischer Rückholung (4) automatisch in seine geöffnete Stellung zurückzuholen.

2. Verschluss nach Anspruch 1, **dadurch gekennzeichnet, dass** das Scharnier (4) mindestens zwei Gelenkglieder (41, 42) umfasst, die sich auf der einen und auf der anderen Seite des Plättchens (50) aus viskoelastischem Material, zum Beispiel Elastomer, befinden, und die mit dem Deckel (3) und dem Ansatz (2) geformt sind.

3. Verschluss nach Anspruch 2, **dadurch gekennzeichnet, dass** die Gelenkglieder (41, 42) jeweils auf den zwei seitlichen Flächen des Plättchens (50) anhaften,

4. Verschluss nach Anspruch 2, **dadurch gekennzeichnet, dass** jedes Gelenkglied (41, 42) einen mittleren Abschnitt (41 a, 42a) und mindestens zwei Gelenkbereiche (41 b, 42b; 41c, 42c) auf der einen und auf der anderen Seite des mittleren Abschnitts umfasst.

5. Verschluss nach Anspruch 1, **dadurch gekennzeichnet, dass** die Rampe (24) zum Deckel und die Klappe (23) zum Ansatz (2) gehört.

6. Verschluss nach Anspruch 5, **dadurch gekennzeichnet, dass** die Klappe (23) mit dem Ansatz (2) geformt ist und die Rampe (24) mit dem Deckel (3) geformt ist und in heruntergeklappter Stellung des Deckels nach außen und dem Ansatz (2) gegenüber gerichtet ist.

7. Verschluss nach Anspruch 5, **dadurch gekennzeichnet, dass** der Ansatz (2) zwei etwa parallele und schräge externe Flügel (81, 82) umfasst, die zwischen sich einen geschützten Raum ausbilden, in dem die Klappe (23) um ein Ende (26) schwingt, das mit dem Ansatz (2) verbunden ist und dem freien Ende (27) gegenüber liegt.

8. Verschluss nach Anspruch 1, **dadurch gekennzeichnet, dass** die Haltemittel zum Verriegeln des Deckels (3) auf dem Ansatz (2) Clipmittel (18) umfassen, die vom Deckel (3) getragen werden, und zusätzliche Clipmittel (20), die vom Ansatz (2) getragen werden.

9. Verschluss nach Anspruch 1, **dadurch gekennzeichnet, dass** die Haltermittel zum Verriegeln des Deckels (3) auf dem Ansatz (2) harte Einsteckmittel umfassen, die einen männlichen Abschnitt (83), der zu den Verschlussmitteln (16) gehört, und einen entsprechenden passenden weiblichen Abschnitt (84) in de Austrittsöffnung (10) des Ansatzes (2) umfassen.

10. Verschluss nach Anspruch 1, **dadurch gekennzeichnet, dass** die Klappe (23) und die Rampe (24) dem Scharnier mit elastischer Rückholung (4) diametral gegenüberliegen.

11. Verschluss nach Anspruch 1, **dadurch gekennzeichnet, dass** die Klappe (23) elastisch verformbar ist.

12. Verschluss nach Anspruch 11, **dadurch gekennzeichnet, dass** die Klappe konstruiert ist, um um ein starres Ende (26) geschwenkt zu werden, um das freie Ende der Klappe zu bewegen.

13. Verschluss nach Anspruch 1, **dadurch gekennzeichnet, dass** sich das Plättchen (50) aus viskoelastischem Werkstoff zwischen zwei Enden erstreckt, die direkt durch Anhaften jeweils mit dem Ansatz (2) und mit dem Deckel (3) verbunden sind.

14. Verschluss nach Anspruch 13, **dadurch gekennzeichnet, dass** das mit dem Deckel (3) verbundene Ende des Plättchens (50) flach in einer Aufnahme (51) des Deckels und/oder des Ansatzes (2) angeordnet ist, die für diesen Zweck geeignet ist.

15. Verschluss nach Anspruch 1, **dadurch gekennzeichnet, dass** das mit dem Ansatz (2) verbundene Ende des Plättchens (50) durch eine gerade Kante am Ansatz anhaftet.

16. Verschluss nach Anspruch 13, **dadurch gekennzeichnet, dass** die zwei Enden des Plättchens (50) jeweils eine gerade Kante aufweisen, die an zwei entsprechende Anflachungen anstoßen, die jeweils in den Ansatz (2) und in den Deckel (3) eingearbeitet sind.

17. Verschluss nach Anspruch 13, **dadurch gekennzeichnet, dass** er durch Formen oder Spritzgießen von zwei Werkstoffen hergestellt ist, beziehungsweise eines thermoplastischen Werkstoffs, der es erlaubt, mindestens den Ansatz (2) und den Deckel (3) aus einem Stück herzustellen.

18. Verschluss nach Anspruch 1, **dadurch gekennzeichnet, dass** er Mittel umfasst, die das Schwenken des Deckels (3) im Verhältnis zum Ansatz (3) begleiten, die eine Halterung auf dem Ansatz umfassen, um eine auf dem Deckel (3) angeordnete Wulst (48, 49) aufzunehmen, und die nach Abschluss der Bewegung des Deckels (3) in seine heruntergeklappte Stellung eine fiktive Rotationsachse definieren.

19. Behälter (6), der einen Verschluss nach einem der Ansprüche 1 bis 18 umfasst oder integriert, wobei der Verschluss zum Beispiel auf dem Hals (6a) des Behälters angeordnet ist.

20. Behälter nach Anspruch 19, dessen Innenraum mit einem Inhalt, zum Beispiel einer Flüssigkeit, gefüllt ist, der auslaufen könnte.
